# EUROPÄISCHE PATENTSCHRIFT

(11) **EP 2 345 110 B1**
(45) Veröffentlichungstag und Bekanntmachung des Hinweises auf die Patenterteilung: **17.10.2012**
(21) Anmeldenummer: 09752110.8
(22) Anmeldetag: 29.10.2009
(51) Int. Cl.: H01R 13/26, H01R 9/03, H01R 13/646, H01R 24/20

(54) **STECKVERBINDER FÜR EIN STERNVIERER-KABEL**
PLUG CONNECTOR FOR A STAR QUAD CABLE
CONNECTEUR ENFICHABLE POUR CÂBLE À QUARTES EN ÉTOILE

(30) Priorität: 13.11.2008 DE 202008015045 U
(43) Veröffentlichungstag der Anmeldung: 20.07.2011
(73) Patentinhaber: Rosenberger Hochfrequenztechnik GmbH & Co. KG, 83413 Fridolfing (DE)
(72) Erfinder: NEUREITER, Franz, Josef, A-5120 Haigermoos (AT)
(74) Vertreter: Zeitler - Volpert - Kandlbinder
(86) Internationale Anmeldenummer: PCT/EP2009/007757
(87) Internationale Veröffentlichungsnummer: WO 2010/054751

(56) Entgegenhaltungen:
- EP-A1- 1 401 056
- EP-A1- 1 422 791
- DE-A1- 2 902 737

## Beschreibung

Die vorliegende Erfindung betrifft einen Steckverbinder für ein Kabel mit wenigstens zwei Signalleitern, insbesondere vier Signalleitern, insbesondere für ein Sternvierer-Kabel, mit einem Signalleiterteil und einem das Signalleiterteil haltenden Isolierteil, wobei der Steckverbinder ein steckseitiges Ende zum steckenden Verbinden mit einem komplementären Steckverbinder und ein kabelseitiges Ende zum elektrischen und mechanischen Verbinden mit dem Kabel aufweist, gemäß dem Oberbegriff des Anspruchs 1. Die Erfindung betrifft ferner eine Steckverbinderanordnung mit einem Steckverbinder und einem komplementären Gegensteckverbinder, wobei der Steckverbinder wie zuvor beschrieben ausgebildet ist und der Gegensteckverbinder eine der Anzahl der Federlaschen entsprechende Anzahl von Kontaktelementen aufweist, gemäß dem Oberbegriff des Anspruchs 7.

Das Sternvierer-Kabel gehört zu den symmetrischen Kupferkabeln. Bei diesem Kabel sind vier Adern miteinander kreuzförmig verseilt. Das bedeutet, dass die gegenüberliegenden Adern jeweils ein Adernpaar bilden. Durch die Senkrecht zueinander stehenden Leitungspaare findet nur sehr geringes Übersprechen statt.

Der Aufbau des Sternvierers muss stabil sein, damit sich die Adern während der Verlegung nicht verschieben, da sich dadurch die übertragungstechnischen Eigenschaften verändern würden. Aus diesem Grund werden bei Sternvierern manchmal zusätzlich Stütz- und Stabilisierungselemente verwendet, um die optimale Lage der Adern zueinander nicht zu verändern.

Wesentlicher Vorteil der Sternviererverseilung ist die höhere Packdichte als bei der Paarverseilung.

Es wird auf EP 1 422 791 A2 verwiesen, welches einen Steckverbinder gemäß dem Oberbegriff von Anspruch 1 zeigt, wobei Kontaktelemente an den Signalleitern in axialen Bahrungen eines Isolierkörpers angeordnet sind.

Der Erfindung liegt die Aufgabe zugrunde, einen Steckverbinder hinsichtlich der elektrischen Eigenschaften und des Bauraumbedarfs zu verbessern.

Diese Aufgabe wird erfindungsgemäß durch einen Steckverbinder der o.g. Art mit den in Anspruch 1 gekennzeichneten Merkmalen gelöst. Vorteilhafte Ausgestaltungen der Erfindung sind in den weiteren Ansprüchen beschrieben.

Bei einem Steckverbinder der o.g. Art ist es erfindungsgemäß vorgesehen, dass das Signalleiterteil für jeden Signalleiter eine Federlasche aufweist, die jeweils mit einem Signalleiter elektrisch und mechanisch verbunden ist, wobei das Isolierteil für jede Federlasche eine axiale Bohrung aufweist, durch die jeweils eine Federlasche hindurch greift, wobei die Bohrungen derart angeordnet und ausgebildet sind, dass die Bohrungen die Federlaschen in einem räumlichen Abstand zueinander halten, die dem Abstand der Signalleiter zueinander im Kabel entspricht, wobei die Federlaschen derart ausgebildet sind, dass diese in axialer Richtung länger sind als das Isolierteil, wobei die Federlaschen am steckseitigen Ende das Isolierteil überragen und derart umgebogen sind, dass die jeweiligen umgebogenen Abschnitte der Federlaschen an einer Außenseite des Isolierteils von dem steckseitigen Ende in Richtung kabelseitiges Ende verlaufen und in radialer Richtung federnd elastisch verformbar sind.

Dies hat den Vorteil, dass ein in der Montage einfacher und gleichzeitig elektrisch hochwertiger Steckverbinder zur Verfügung steht, welcher einen besonders geringen Bauraumbedarf hat und für Hochfrequenzanwendungen geeignet ist.

Eine axiale Führung mit exakter räumlicher Ausrichtung von Kontaktleitern eines komplementären Steckverbinders und der umgebogenen Abschnitte der Federlaschen erzielt man dadurch, dass das Isolierteil an seiner Außenseite eine der Anzahl der Federlaschen entsprechende Anzahl von in axialer Richtung verlaufenden Nuten aufweist, wobei die Nuten derart angeordnet und ausgebildet sind, dass jeweils ein umgebogener Abschnitt einer Federlasche in einer der Nuten angeordnet ist.

In einer bevorzugten Ausführungsform sind die Bohrungen in dem Isolierteil derart angeordnet und ausgebildet, dass die Bohrungen die Federlaschen in einer Position im Raum halten, die der Anordnung der Signalleiter relativ zueinander im Kabel entspricht.

Eine elektrisch und mechanisch besonders gute Verbindung zwischen den Signalleitern und den Federlaschen erzielt man dadurch, dass die Federlaschen auf Enden der Signalleiter des Kabels aufgecrimpt sind.

Einen mechanisch besonders stabilen und widerstandsfähigen Steckverbinder erzielt man dadurch, dass zusätzlich eine Stützhülse vorgesehen ist, welche das Kabel am kabelseitigen Ende des Steckverbinders umgreift. Die Stützhülse ist auf das Kabel beispielsweise aufgecrimpt.

Bei einer Steckverbinderanordnung der o.g. Art ist es erfindungsgemäß vorgesehen, dass der Gegensteckverbinder ein Isolierteil in Form einer Buchse aufweist, die an ihrer Innenseite komplementär zur Außenseite des Isolierteils des Steckverbinders derart ausgebildet ist, dass das Isolierteil des Steckverbinders axial in die Buchse des Gegensteckverbinders einsteckbar ist, wobei die Kontaktelemente an der Innenseite der Buchse des Gegensteckverbinders derart angeordnet sind, dass bei zusammen gestecktem Steckverbinder und Gegensteckverbinder jeweils ein Kontaktelement des Gegensteckverbinders eine Federlasche des Steckverbinders elektrisch kontaktiert.

Dies hat den Vorteil, dass eine Steckverbinderanordnung mit besonders geringem Bauraumbedarf zur Verfügung steht, welche für Hochfrequenzanwendungen geeignet ist.

Einen axialen elektrischen Schleifkontakt zwischen dem Steckverbinder und dem Gegensteckverbinder mit axialem Toleranzausgleich erzielt man dadurch, dass das Isolierteil des Steckverbinders an seiner Außenseite eine der Anzahl der Federlaschen entsprechende Anzahl von in axialer Richtung verlaufenden Nuten aufweist, wobei die Nuten derart angeordnet und ausgebildet sind, dass jeweils ein umgebogener Abschnitt einer Federlasche in einer der Nuten angeordnet ist, wobei die Buchse des Gegensteckverbinders in ihrer Innenseite radiale Erhebungen aufweist, die derart angeordnet und ausgebildet sind, dass beim axialen Zusammenstecken von Steckverbinder und Gegensteckverbinder jeweils eine radiale Erhebung in eine Nut auf der Außenseite des Isolierteils des Steckverbinders greift, wobei auf jeder Erhebung der Buchse jeweils ein Kontaktelement des Gegensteckverbinders angeordnet ist. Die notwendige Kontaktkraft für den elektrischen Kontakt zwischen jeweils einer Federlasche und einem Kontaktelement wird dabei durch die federelastischen, umgebogenen Abschnitte der Federlaschen in den Nuten des Isolierteils des Steckverbinders zur Verfügung gestellt.

In einer bevorzugten Ausführungsform sind die radialen Erhebungen der Buchse des Gegensteckverbinders durch die Kontaktelemente ausgebildet, die in Nuten an der Innenseite der Buchse des Gegensteckverbinders angeordnet sind.

Die Erfindung wird im Folgenden anhand der Zeichnung näher erläutert. Diese zeigt in:
- Fig. 1: eine bevorzugte Ausführungsform eines erfindungsgemäßen Steckverbinders mit Kabel in perspektivischer, geschnittener Ansicht,
- Fig. 2: ein für die Montage des Steckverbinders gemäß Fig. 1 vorbereitetes Kabelende nach einem ersten Montageschritt mit montiertem Signalleiterteil und montierter Stützhülse,
- Fig. 3: das Kabelende gemäß Fig. 2 nach einem zweiten Montageschritt mit zusätzlich montiertem Isolierteil,
- Fig. 4: das Kabelende gemäß Fig. 2 nach einem dritten Montageschritt mit teilweise umgebogenen Federlaschen,
- Fig. 5: eine bevorzugte Ausführungsform eines Isolierteils eines Gegensteckverbinders einer erfindungsgemäßen Steckanordnung in perspektivischer Ansicht und
- Fig. 6: eine bevorzugte Ausführungsform einer erfindungsgemäßen Steckanordnung mit einer Buchse gemäß Fig. 5 in gestecktem Zustand in perspektivischer, geschnittener Ansicht.

Die in Fig. 1 bis 4 und 6 dargestellte, bevorzugte Ausführungsform eines erfindungsgemäßen Steckverbinders ist zum Verbinden mit einem Sternvierer-Kabel 11 mit vier Signalleitern 10 an einem kabelseitigen Ende 20 ausgebildet und weist weiterhin ein steckseitiges Ende 18 zum steckenden Verbinden mit einem komplementären Steckverbinder (Fig. 6) auf. Wie insbesondere aus Fig. 2 ersichtlich, ist an jedem Signalleiter 10 ist eine Federlasche 12 aufgecrimpt, wobei alle vier Federlaschen 12 zusammen ein Signalleiterteil des Steckverbinders ausbilden. Der Steckverbinder umfasst weiterhin ein Isolierteil 14, welches vier sich in axialer Richtung erstreckende Bohrungen 16 aufweist. Jede Federlasche 12 durchgreift eine der Bohrungen 16 und ist in axialer Richtung länger als das Isolierteil 14. Die an dem steckseitigen Ende 18 des Isolierteils 14 über das Isolierteil 14 hinaus stehenden Enden der Federlaschen 12 (sieh Fig. 3) sind umgebogen und an einer Außenseite des Isolierteils 14 wieder in Richtung des kabelseitigen Endes 20 zurückgeführt und bilden jeweilige umgebogene Abschnitte 22 der Federlaschen 12 aus. Diese umgebogenen Abschnitte 22 sind federnd elastisch verformbar ausgebildet.

In den Fig. 2 bis 4 sind mehrere Montageschritte zur Montage des erfindungsgemäßen Steckverbinders an dem Kabel 11 dargestellt. Zuerst wird das Kabel 11 abisoliert und eine Stützhülse 24 aufgecrimpt. Weiterhin werden an Enden der Signalleiter 10 Federlaschen 12 des Signalleiterteils des Steckverbinders aufgecrimpt. Der Montagefortschritt befindet sich nach diesen Montagearbeiten in dem in Fig. 2 dargestellten Zustand. Danach wird das Isolierteil 14 aufgeschoben, so dass sich jeweils eine Federlasche 12 durch eine der Bohrungen 16 des Isolierteils 14 erstreckt. An dem steckseitigen Ende 18 ragen die Federlaschen 12 in axialer Richtung aus dem Isolierteil 14 heraus. Diese überstehenden Abschnitte werden die umgebogenen Abschnitte 22 der Federlaschen 12. Der Montagefortschritt befindet sich nach diesen Montagearbeiten in dem in Fig. 3 dargestellten Zustand. Nun werden die überstehenden Abschnitte 22 der Federlaschen 12 umgebogen, wie in Fig. 3 dargestellt. Danach werden die überstehenden Abschnitte 22 weiter umgebogen, bis diese Abschnitte 22 an der Außenseite des Isolierteils 14 zurück in Richtung des kabelseitigen Endes 20 verlaufen, so dass die überstehenden Abschnitte 22 zu den umgebogenen Abschnitte 22 der Federlaschen 12 werden. Diese umgebogenen Abschnitte 22 verlaufen dabei nicht genau parallel zur Außenseite des Isolierteils 14, sondern erheben sich in radialer Richtung nach außen. An der Außenseite des Isolierteils 14 sind vier Nuten 28 zur Aufnahme der umgebogenen Abschnitte 22 der Federlaschen 12 ausgebildet. Durch die federelastische Verformbarkeit können die umgebogenen Abschnitte 22 der Federlaschen 12 in radialer Richtung nach innen gebogen werden. Auf diese Weise ist eine elektrische Kontaktierung über die umgebogenen Abschnitte 22 der Federlaschen 12 mit entsprechenden Kontaktelementen eines komplementären Steckverbinders bzw. Gegensteckverbinders, wie in Fig. 5 dargestellt, möglich, wobei sich die für einen elektrischen Kontakt notwendige Kontaktfläche mit entsprechendem Kontaktdruck ergibt. Weiterhin wird ein Außenleiterteil 26 auf die Stützhülse 24 gecrimpt. Dieses Außenleiterteil 26 hat eine Verrastfunktion zum Festhalten eines Gehäuses 58 (Fig. 6) des Gegensteckverbinders. Das Außenleiterteil 26 weist ferner eine Federlasche für einen elektrischen Kontakt zum entsprechenden Außenleiterkontakt des Gegensteckverbinders auf. Nach diesen abschließenden Montageschritten ist der Steckverbinder am Kabel 11 fertig montiert, wie in Fig. 1 dargestellt.

Fig. 5 zeigt eine beispielhafte Ausführungsform eines Isolierteils 50 eines Gegensteckverbinders zum steckenden Verbinden mit dem Steckverbinder gemäß der Fig. 1 bis 4. Dieses Isolierteil 50 ist als Buchse ausgebildet, die an einer Innenwand 52 Nuten 54 aufweist, die sich in axialer Richtung erstrecken. Ein Innendurchmesser der Buchse ist derart ausgebildet, dass das Isolierteil 14 des Steckverbinders gemäß Fig. 1 bis 4 in die Buchse 50 des Gegensteckverbinders einsteckbar ist. Die Nuten 54 sind derart angeordnet, dass diese bei entsprechender Ausrichtung des Steckverbinders und des Gegensteckverbinders relativ zueinander mit den Nuten 28 des Isolierteils 14 des Steckverbinders gemäß der Fig. 1 bis 4 fluchten. In jeder der Nuten 54 der Buchse 50 ist ein Kontaktelement 56 angeordnet, welches in radialer Richtung nach innen die Nuten 54 überragt. Hierdurch greifen beim Zusammenstecken des Steckverbinders gemäß Fig. 1 bis 4 mit einem Gegensteckverbinder die Kontaktelemente 56 in die Nuten 28 des Isolierteils 14 des Steckverbinders und stellen einen elektrischen Kontakt mit den umgebogenen Abschnitte 22 der Federlaschen 12 her.

Der zusammengesteckte Zustand von Steckverbinder und Gegensteckverbinder ist in Fig. 6 dargestellt. Der Gegensteckverbinder weist ein Gehäuse 58 auf. Aus Gründen der Übersichtlichkeit ist die Weiterführung der Signalleiter nach den Kontaktelementen 56 der Buchse 50 des Gegensteckverbinders nicht dargestellt. Die Kontaktelemente 56 der Buchse 50 des Gegensteckverbinders ragen in radialer Richtung so weit nach innen, dass diese beim Zusammenstecken von Steckverbinder und Gegensteckverbinder die umgebogenen Abschnitte 22 der Federlaschen 12 radial nach innen auslenken. Die federelastischen Eigenschaften der umgebogenen Abschnitte 22 der Federlaschen 12 führen dadurch zu einem entsprechenden Andruck dieser umgebogenen Abschnitte 22 gegen die Kontaktelemente 56, so dass der gewünschte elektrische Kontakt zwischen den umgebogenen Abschnitten 22 und den Kontaktelementen 56 hergestellt ist.

Die Federlaschen 12 oder zumindest die umgebogenen Abschnitte 22 der Federlaschen 12 sind beispielsweise aus Federbronze hergestellt.

Durch das Isolierteil 14 des Steckverbinders stellt sicher, dass der Abstand der Signalleiter 10 zueinander auch innerhalb des Steckverbinders im Bereich des Steckinterface demjenigen Abstand im Kabel 11 entspricht, so dass eine Signalübertragen in der für Sternvierer-Kabel bekannten Weise auch innerhalb des Steckverbinders sichergestellt ist. Durch die Anordnung der umgebogenen Abschnitte 22 der Federlaschen 12 und der Kontaktelemente 56 ist ein großer Toleranzausgleich in axialer Richtung möglich, so dass die axiale Stecktiefe von Steckverbinder und Gegensteckverbinder unkritisch für die elektrisch Güte bzw. sie Signalübertragungseigenschaften der Steckverbindung ist. Gleichzeitig ergibt sich eine große axiale Länge der Kontaktierung für die Signalleiter der Sternvierer-Anordnung.

## Patentansprüche

1. Steckverbinder für ein Kabel (11) mit wenigstens zwei Signalleitern (10), insbesondere vier Signalleitern (10), insbesondere für ein Sternvierer-Kabel (11), mit einem Signalleiterteil und einem das Signalleiterteil haltenden Isolierteil (14), wobei der Steckverbinder ein steckseitiges Ende (18) zum steckenden Verbinden mit einem komplementären Steckverbinder und ein kabelseitiges Ende (20) zum elektrischen und mechanischen Verbinden mit dem Kabel (11) aufweist,
**dadurch gekennzeichnet,**
**dass** das Signalleiterteil für jeden Signalleiter (10) eine Federlasche (12) aufweist, die jeweils mit einem Signalleiter (10) elektrisch und mechanisch verbunden ist, wobei das Isolierteil (14) für jede Federlasche (12) eine axiale Bohrung (16) aufweist, durch die jeweils eine Federlasche (12) hindurch greift, wobei die Bohrungen (16) derart angeordnet und ausgebildet sind, dass die Bohrungen (16) die Federlaschen (12) in einem räumlichen Abstand zueinander halten, die dem Abstand der Signalleiter (10) zueinander im Kabel (11) entspricht, wobei die Federlaschen (12) derart ausgebildet sind, dass diese in axialer Richtung länger sind als das Isolierteil (14), wobei die Federlaschen (12) am steckseitigen Ende (18) das Isolierteil (14) überragen und derart umgebogen sind, dass die jeweiligen umgebogenen Abschnitte (22) der Federlaschen (12) an einer Außenseite des Isolierteils (14) von dem steckseitigen Ende (18) in Richtung kabelseitiges Ende (20) verlaufen und in radialer Richtung federnd elastisch verformbar sind.

2. Steckverbinder nach Anspruch 1, **dadurch gekennzeichnet, dass** das Isolierteil (14) an seiner Außenseite eine der Anzahl der Federlaschen (12) entsprechende Anzahl von in axialer Richtung verlaufenden Nuten (28) aufweist, wobei die Nuten (28) derart angeordnet und ausgebildet sind, dass jeweils ein umgebogener Abschnitt (22) einer Federlasche (12) in einer der Nuten (28) angeordnet ist.

3. Steckverbinder nach Anspruch 1 oder 2, **dadurch gekennzeichnet, dass** die Bohrungen (16) in dem Isolierteil (14) derart angeordnet und ausgebildet sind, dass die Bohrungen (16) die Federlaschen (12) in einer Position im Raum halten, die der Anordnung der Signalleiter (10) relativ zueinander im Kabel (11) entspricht.

4. Steckverbinder nach wenigstens einem der vorhergehenden Ansprüche, **dadurch gekennzeichnet, dass** die Federlaschen auf Enden der Signalleiter des Kabels aufgecrimpt sind.

5. Steckverbinder nach wenigstens einem der vorhergehenden Ansprüche, **dadurch gekennzeichnet, dass** zusätzlich eine Stützhülse (24) vorgesehen ist, welche das Kabel (11) am kabelseitigen Ende (20) des Steckverbinders umgreift.

6. Steckverbinder nach Anspruch 5, **dadurch gekennzeichnet, dass** die Stützhülse (24) auf das Kabel (11) aufgecrimpt ist.

7. Steckverbinderanordnung mit einem Steckverbinder und einem komplementären Gegensteckverbinder, wobei der Steckverbinder gemäß wenigstens einem der vorhergehenden Ansprüche ausgebildet ist und der Gegensteckverbinder eine der Anzahl der Federlaschen (12) entsprechende Anzahl von Kontaktelementen (56) aufweist,
**dadurch gekennzeichnet,**
**dass** der Gegensteckverbinder ein Isolierteil (50) in Form einer Buchse aufweist, die an ihrer Innenseite (52) komplementär zur Außenseite des Isolierteils (14) des Steckverbinders derart ausgebildet ist, dass das Isolierteil (14) des Steckverbinders axial in die Buchse (50) des Gegensteckverbinders einsteckbar ist, wobei die Kontaktelemente (56) an der Innenseite (52) der Buchse (50) des Gegensteckverbinders derart angeordnet sind, dass bei zusammen gestecktem Steckverbinder und Gegensteckverbinder jeweils ein Kontaktelement (56) des Gegensteckverbinders eine Federlasche (12) des Steckverbinders elektrisch kontaktiert.

8. Steckverbinderanordnung nach Anspruch 7, **dadurch gekennzeichnet, dass** das Isolierteil (14) des Steckverbinders an seiner Außenseite eine der Anzahl der Federlaschen (12) entsprechende Anzahl von in axialer Richtung verlaufenden Nuten (28) aufweist, wobei die Nuten (28) derart angeordnet und ausgebildet sind, dass jeweils ein umgebogener Abschnitt (22) einer Federlasche (12) in einer der Nuten (28) angeordnet ist, wobei die Buchse (50) des Gegensteckverbinders in ihrer Innenseite (52) radiale Erhebungen aufweist, die derart angeordnet und ausgebildet sind, dass beim axialen Zusammenstecken von Steckverbinder und Gegensteckverbinder jeweils eine radiale Erhebung in eine Nut (28) auf der Außenseite des Isolierteils (14) des Steckverbinders greift, wobei auf jeder Erhebung der Buchse jeweils ein Kontaktelement (56) des Gegensteckverbinders angeordnet ist.

9. Steckverbinderanordnung nach Anspruch 8, **dadurch gekennzeichnet, dass** die radialen Erhebungen der Buchse (50) des Gegensteckverbinders durch die Kontaktelemente (56) ausgebildet sind, die in Nuten (54) an der Innenseite (52) der Buchse (50) des Gegensteckverbinders angeordnet sind.

## Claims

1. Plug connector for a cable (11) having at least two signal conductors (10), in particular four signal conductors (10), in particular for a star quad cable (11), having a signal conductor part and an insulating part (14) which holds the signal conductor part, wherein the plug connector has a plugging-side end (18) for plug-connection to a complementary plug connector, and a cable-side end (20) for electrical and mechanical connection to the cable (11),
**characterised in that**
the signal conductor part for each signal conductor (10) has a spring lug (12) which is electrically and mechanically connected to a signal conductor (10), wherein the insulating part (14) for each spring lug (12) has an axial hole (16) through which a spring lug (12) passes, wherein the holes (16) are arranged and formed in such a way that the holes (16) hold the spring lugs (12) at a physical distance from one another, this distance corresponding to the distance between the signal conductors (10) in the cable (11), wherein the spring lugs (12) are formed in such a way that they are longer than the insulating part (14) in the axial direction, wherein the spring lugs (12) project beyond the insulating part (14) at the plugging-side end (18) and are bent over in such a way that the bent-over portions (22) of the spring lugs (12) run from the plugging-side end (18) in the direction of the cable-side end (20) and on an outer face of the insulating part (14) can be resiliently elastically deformed in the radial direction.

2. Plug connector according to claim 1, **characterised in that** on its outer face the insulating part (14) has a number of grooves (28) running in the axial direction corresponding to the number of spring lugs (12), wherein the grooves (28) are arranged and formed in such a way that in each case a bent-over portion (22) of a spring lug (12) is arranged in one of the grooves (28).

3. Plug connector according to claim 1 or 2, **characterised in that** the holes (16) in the insulating part (14) are arranged and formed in such a way that the holes (16) hold the spring lugs (12) in a spatial position which corresponds to the arrangement of the signal conductors (10) relative to one another in the cable (11).

4. Plug connector according to at least one of the preceding claims, **characterised in that** the spring lugs are crimped onto ends of the signal conductors of the cable.

5. Plug connector according to at least one of the preceding claims, **characterised in that** a supporting sleeve (24) is additionally provided which grips the cable (11) at the cable-side end (20) of the plug connector.

6. Plug connector according to claim 5, **characterised in that** the supporting sleeve (24) is crimped onto the cable (11).

7. Plug connector arrangement comprising a plug connector and a complementary mating plug connector, wherein the plug connector is formed in accordance with at least one of the preceding claims and the mating plug connector has a number of contact elements (56) corresponding to the number of spring lugs (12),
**characterised in that**
the mating plug connector has an insulating part (50) in the form of a socket, the inner face (52) of which is formed in a complementary manner to the outer face of the insulating part (14) of the plug connector in such a way that the insulating part (14) of the plug connector can be plugged axially into the socket (50) of the mating plug connector, wherein the contact elements (56) on the inner face (52) of the socket (50) of the mating plug connector are arranged in such a way that when the plug connector and mating plug connector are plugged together, each contact element (56) of the mating plug connector is in electrical contact with a spring lug (12) of the plug connector.

8. Plug connector arrangement according to claim 7, **characterised in that** on its outer face the insulating part (14) of the plug connector has a number of grooves (28) running in the axial direction corresponding to the number of spring lugs (12), wherein the grooves (28) are arranged and formed in such a way that in each case a bent-over portion (22) of a spring lug (12) is arranged in one of the grooves (28), wherein the socket (50) of the mating plug connector has radial ridges on its inner face (52) which are arranged and formed in such a way that when the plug connector and mating plug connector are plugged together axially, each radial ridge engages in a groove (28) on the outer face of the insulating part (14) of the plug connector, wherein a contact element (56) of the mating plug connector is arranged on each ridge of the socket.

9. Plug connector arrangement according to claim 8, **characterised in that** the radial ridges of the socket (50) of the mating plug connector are formed by the contact elements (56), which are arranged in grooves (54) on the inner face (52) of the socket (50) of the mating plug connector.

## Revendications

1. Connecteur enfichable pour un câble (11) avec au moins deux lignes à signaux (10), en particulier quatre lignes à signaux (10), en particulier pour un câble à quatre lignes en étoile (11) comprenant une partie formant ligne à signal et une partie isolante (14) qui tient la partie formant ligne à signal, le connecteur enfichable comprenant une extrémité côté enfichage (18) pour la liaison par enfichage avec un connecteur enfichable complémentaire, et une extrémité côté câble (20) pour la liaison électrique et mécanique avec le câble (11),
**caractérisé en ce que**
la partie formant ligne à signal comporte pour chaque ligne à signal (10) une languette-ressort (12), qui est respectivement reliée électriquement et mécaniquement à une ligne à signal (10), dans lequel la partie isolante (14) présente pour chaque languette-ressort (12) un perçage axial (16) à travers lequel s'engage une languette-ressort (12) respective, les perçages (16) étant agencés et réalisés de telle façon que les perçages (16) tiennent les languettes-ressort (12) à une distance spatiale les unes par rapport aux autres qui correspond à la distance des lignes à signaux (10) les unes par rapport aux autres dans le câble (11), les languettes-ressort (12) étant réalisées de telle façon que celle-ci sont en direction axiale plus longues que la partie isolante (14), de sorte que les languettes-ressort (12) dépassent de la partie isolante (14) à l'extrémité côté enfichage (18), et sont cintrées de telle façon que les tronçons respectivement cintrés (22) des languettes-ressort (12) s'étendent sur un côté extérieur de la partie isolante (14) depuis l'extrémité côté enfichage (18) en direction de l'extrémité côté câble (20), et sont déformables élastiquement avec effet ressort en direction radiale.

2. Connecteur enfichable selon la revendication 1, **caractérisé en ce que** la partie isolante (14) comporte sur sa face extérieure un nombre de rainures (28) s'étendant en direction axiale qui correspond au nombre des languettes-ressort (12), et les rainures (28) sont agencées et réalisées de telle façon qu'un tronçon cintré respectif (22) d'une languette-ressort (12) est agencé dans l'une des rainures (28).

3. Connecteur enfichable selon la revendication 1 ou 2, **caractérisé en ce que** les perçages (16) sont agencés et réalisés dans la partie isolante (14) de telle façon que les perçages (16) tiennent les languettes-ressort (12) dans une position dans l'espace qui correspond à l'agencement des lignes à signaux (10) les unes par rapport aux autres dans le câble (11).

4. Connecteur enfichable selon l'une au moins des revendications précédentes, **caractérisé en ce que** les languettes-ressorts sont serties sur des extrémités des lignes à signaux du câble.

5. Connecteur enfichable selon l'une au moins des revendications précédentes, **caractérisé en ce qu'**il est prévu en supplément une douille de soutien (24) qui entoure le câble (11) à l'extrémité côté câble (20) du connecteur enfichable.

6. Connecteur enfichable selon la revendication 5, **caractérisé en ce que** la douille de soutien (24) est sertie sur le câble (11).

7. Agencement à connecteur enfichable comprenant un connecteur enfichable et un connecteur enfichable antagoniste complémentaire, le connecteur enfichable étant réalisé selon l'une au moins des revendications précédentes et le connecteur enfichable antagoniste comprend un nombre d'éléments de contact (56) correspondant au nombre des languettes-ressort (12),
**caractérisé en ce que**
le connecteur enfichable antagoniste comprend une partie isolante (50) sous la forme d'une douille qui est réalisée sur sa face intérieure (52) de manière complémentaire à la face extérieure de la partie isolante (14) connecteur enfichable, de telle sorte que la partie isolante (14) du connecteur enfichable peut être enfichée axialement dans la douille (50) du connecteur enfichable antagoniste, les éléments de contact (56) à la face intérieure (52) de la douille (50) du connecteur enfichable antagoniste étant agencés de telle façon que lorsque le connecteur enfichable et le connecteur enfichable antagoniste sont conjointement enfichés, un élément de contact (56) respectif du connecteur enfichable antagoniste vient en contact électrique avec une languette-ressort (12) du connecteur enfichable.

8. Agencement à connecteur enfichable selon la revendication 7, **caractérisé en ce que** la partie isolante (14) du connecteur enfichable comporte à sa face extérieure un nombre de rainures (28) s'étendant en direction axiale qui correspond au nombre des languettes-ressort (12), les rainures (28) étant agencées et réalisées de telle façon qu'un tronçon cintré respectif (22) d'une languette-ressort (12) est agencé dans l'une des rainures (28), la douille (50) du connecteur enfichable antagoniste comportant dans sa face intérieure (52) des saillies radiales qui sont agencées et réalisées de telle façon que lors de l'enfichage axial du connecteur enfichable et du connecteur enfichable antagoniste, une saillie radiale respective s'engage dans une rainure (28) sur la face extérieure de la partie isolante (14) du connecteur enfichable, et sur chaque saillie de la douille est respectivement agencé un élément de contact (56) du connecteur enfichable antagoniste.

9. Agencement à connecteur enfichable selon la revendication 8, **caractérisé en ce que** les saillies radiales de la douille (50) du connecteur enfichable antagoniste sont réalisées par les éléments de contact (56) qui sont agencés dans des rainures (54) à la face intérieure (52) de la douille (50) du connecteur enfichable antagoniste.
